# EUROPÄISCHE PATENTSCHRIFT

(11) **EP 1 941 584 B1**
(45) Veröffentlichungstag und Bekanntmachung des Hinweises auf die Patenterteilung: **11.07.2012**
(21) Anmeldenummer: 06793433.1
(22) Anmeldetag: 12.09.2006
(51) Int. Cl.: H01R 13/428

(54) **ANORDNUNG AUS KONTAKTELEMENT MIT RASTLANZE UND KONTAKTKAMMER ZUR VERWENDUNG FÜR EINEN STECKVERBINDER**
ASSEMBLY OF CONTACT ELEMENT PROVIDED WITH A SNAP-ON LANCE AND CONTACT CHAMBER FOR A PLUG-IN CONNECTOR
ARRANGEMENT D'UN ELEMENT DE CONTACT COMPRENANT UNE LANCE D'ENCLENCHEMENT ET D'UNE CHAMBRE DE CONTACT UTILISE POUR UN CONNECTEUR A FICHES

(30) Priorität: 21.10.2005 DE 102005050568
(43) Veröffentlichungstag der Anmeldung: 09.07.2008
(73) Patentinhaber: ROBERT BOSCH GMBH, 70442 Stuttgart (DE)
(72) Erfinder: WITTMANN, Rolf, 71638 Ludwigsburg (DE)
(86) Internationale Anmeldenummer: PCT/EP2006/066256
(87) Internationale Veröffentlichungsnummer: WO 2007/045530

(56) Entgegenhaltungen:
- EP-A1- 1 215 763
- EP-A2- 0 208 185
- DE-A1- 19 933 211
- GB-A- 832 970
- US-A- 5 033 980

## Beschreibung

Die Erfindung bezieht sich auf eine Anordnung umfassend mindestens ein Kontaktelement und mindestens eine Kontaktkammer zur Verwendung für einen ein- oder mehrpoligen elektrischen Steckverbinder mit einem Kontaktträger aus Isoliermaterial, der zumindest eine Reihe von Kontaktkammern enthält, in denen mindestens ein Kontaktelement einbringbar ist, wobei das Kontaktelement
- einen Befestigungsabschnitt für die Aufnahme einer elektrischen Leitung und
- einen kastenförmigen Kontaktabschnitt sowie
- eine Rastlanze zeigt, die direkt oder indirekt mit der Kontaktkammer verrastend zusammenwirkt.

### Stand der Technik

Aus dem Stand der Technik sind Stecker zur Herstellung einer elektrischen Steckverbindung bekannt. Sie umfassen im Wesentlichen ein Steckergehäuse und einen von dem Steckergehäuse aufgenommenen Kontaktträger. Der Kontaktträger weist Kontaktkammern auf, die mit Kontaktelementen bestückbar sind. Um ein ungewolltes Entfernen der Kontakte aus den Kontaktkammern zu vermeiden, verrasten die Kontakte in den Kontaktkammern. Dies geschieht vielfach durch eine aus dem Kontakt vorspringende Rastlanze, die beim Einführen des Kontaktelements in die Kontaktkammer zusammengedrückt wird und in der Endposition des Kontakts innerhalb der Kontaktkammer aufspringt und dann in einem Hinterschnitt verrastet. In der Regel hat die Rastlanze eine relativ schmale Form, die aus dem Kontaktelement ausgestellt wird.

So ist auch aus DE 36 00 456 A1 ein elektrisches Kontaktelement zur Aufnahme in einer Kontaktkammer bekannt. Hierbei weist ein Bereich des Kontaktelements ein Rastmittel auf, das ein Verrasten des Kontaktelements innerhalb der Kontaktkammer ermöglicht. Beim Bestücken einer Steckverbindung mit Kontaktelementen wird das jeweilige Rastmittel zusammengedrückt, während das Kontaktelement in die Kontaktkammer eingeführt wird. Dabei wird das Kontaktelement zunächst durch eine üblicherweise vorgesehene Dichtmatte gesteckt, bevor das Kontaktelement in die Kontaktkammer vollständig eingeschoben wird und die gewünschte Endposition erreicht, bei der entweder federgestützt oder aufgrund eines Schiebeelements das Rastmittel aufspringt und in einer Hinterschneidung verrastet. Das Rastmittel, welches als Rastlanze ausgebildet ist, hat hierbei eine relativ schmale, spitz ausgebildete Form, die aus dem Kontaktelement ausgestellt wird.

EP 1 215 763 A1 zeigt eine Kontaktbuchse, die eine Rastfederzunge zur Verrastung in einer Kammer eines Gehäuses aufweist.

EP 0 208 185 A2 offenbart die Prâambel von Anspruch 1.

### Nachteile des Standes der Technik

Insbesondere Kontaktelemente mit Rastlanzen der aus dem Stand der Technik bekannten Bauart haben den Nachteil, dass diese durch ihre spitz ausgebildete Form, die üblicherweise aus Gummi ausgeführte Dichtmatte eines Steckverbinders beim Bestücken des Steckverbinders und insbesondere beim Demontieren des Kontaktelements leicht beschädigen. Dies führt wiederum dazu, dass der Steckverbinder nicht fluiddicht ausgeführt ist und damit die Funktion des Steckverbinders möglicherweise beeinträchtigt wird.

Weiterhin besteht für den Kabelkonfektionär ein Nachteil darin, dass sich in einem Bündel von Kabeln mit angeschlagenen Kontaktelementen die Kontaktelemente mit ihren einzelnen Rastlanzen leicht verhaken. Dies führt wiederum dazu, dass mehr Zeit aufgewendet werden muss, um die nicht gewollte Verbindung zwischen den einzelnen Kontaktelementen aufzulösen.

Weiterhin besteht die Gefahr darin, dass bei dem Auflösen die Rastlanzen verbiegen oder abbrechen, so dass eine Verrastung innerhalb der Kontaktkammer, wie es an sich gewünscht ist, nicht mehr möglich-ist.

Sofern sogenannte Clean-Body-Kontaktelemente verwendet werden, weisen diese gemäß dem Stand der Technik den Nachteil auf, dass diese sehr geringe Verrastkräfte innerhalb der Kontaktkammern zeigen. Weiterhin nimmt aufgrund der Relaxation einer aus Kunststoff gefertigten Rastlanze die Rastkraft noch zusätzlich ab. Zudem sind die Rastlanzen innerhalb des Gehäuses meist fertigungstechnisch schwierig ausgestaltet, andererseits aufgrund der Unzugänglichkeit im Steckgehäuse nur mit hohen Aufwendungen einer Endprüfung zu unterziehen.

### Aufgabe der Erfindung

Aufgabe der Erfindung ist es, zumindest einen der vorstehenden Nachteile der derart ausgebildeten Kontaktelemente zu vermeiden.

### Lösung der Aufgabe

Der Grundgedanke der Erfindung besteht darin, dass die Verrastung des Kontaktelements mit der Kontaktkammer im eingeführten Zustand in die Kontaktkammer durch einen Teil des Kontaktelements hergestellt wird, wobei jedoch im noch nicht eingeführten Zustand in die Kontaktkammer der Körper des Kontaktelements eine glatte Außengeometrie aufweist.

Die Lösung der Aufgabe besteht darin, dass die Rastlanze im Wesentlichen ein Kopfelement umfasst, das auf der, der Kontaktkammer abgewandten Seite des Kontaktelements angeordnet ist und quer zur Steckrichtung verschiebbar ist.

### Vorteile der Erfindung

Die Erfindung weist zumindest den Vorteil auf, dass sie die an sich vorteilhaften Eigenschaften einer Verriegelung mit einer Rastlanze (Verrastung über ein dauerelastisches Metallteil an dem Kontaktelement) mit denen der Clean-Body-Konstruktion (glatte Außengeometrie des Kontakts ohne vorspringende Teile) vereinigt.

Zudem erweist es sich von Vorteil, dass die erfindungsgemäß ausgestalteten Kontaktelemente auf sehr einfache Art und Weise konfektionierbar sind, da vermieden wird, dass diese sich ineinander verhaken und damit der Kabelkonfektionär direkt mit der Kontaktierung bzw. dem Einführen der Kontaktelemente in die Kontaktkammern beginnen kann.

Die bevorzugte Ausführungsform der Erfindung weist vorteilhafterweise eine Rastlanze auf, die aus einem dauerelastischen Metallteil besteht. Sie ist derart ausgebildet, dass sie bevorzugt ein einstückiges Teil mit dem übrigen Kontaktelement bildet. Dadurch wird vermieden, dass insbesondere, wie es aus dem Stand der Technik bekannt ist, Ermüdungs- oder Relaxationserscheinungen für Kunststoffteile eintreten.

Die Rastlanze für das Kontaktelement ist derart ausgebildet, dass im eingeführten Zustand innerhalb der Kontaktkammer das Kopfelement der Rastlanze einen definierten Freiraum freigibt, in den eine Sekundärverriegelung des Steckverbinders einführbar ist. Sofern die Verriegelung durch die Rastlanze nicht innerhalb der Kontaktkammer erfolgt ist, so wird dieser Freiraum nicht freigegeben, und die Sekundärverriegelung lässt sich nicht in ihre verriegelte Position überführen. Dies bringt den Vorteil mit sich, dass auf sehr einfache Art und Weise eine Endprüfung vorgenommen werden kann, ob die Rastverbindung, herbeigeführt durch die Rastlanze mit der Kontaktkammer, funktionsgerecht ausgeführt worden ist.

Ferner weist die Erfindung den Vorteil auf, dass die Kontaktkammer zur Aufnahme des erfindungsgemäßen Kontaktelements einfach auszugestalten ist. Sie weist innerhalb der Kontaktkammer eine Rippe auf, die von einer Nut, die in dem Kontaktelement vorgesehen ist, umfasst wird. Die Rippe erstreckt sich über einen Teil der Lärigserstreckung der Kontaktkammer und bildet eine Rampe, auf der das Kopfelement abgleitet. Die Rampe ist vorteilhafterweise bereits vor einer in der Kontaktkammer vorgesehenen Hinterschneidung vorgesehen. Dies bewirkt, dass das Kopfelement bereits vor Erreichen dieser Hinterschneidung gegen die Wandung der Kontaktkammer gedrückt wird, derart, dass vorteilhafterweise die Seitenwandungen des Kontaktelements ausbeulen und dadurch eine federnde Vorspannung für das Kopfelement entsteht. Durch diese federnde Vorspannung schnappt das Kopfelement bei Erreichen der Hinterschneidung in diese hinein und verrastet dort. Aufgrund der gegenüber der.Hinterschneidung liegenden Rippe kann das Kopfelement in seine Ursprungslage nicht mehr zurück.

Weitere vorteilhafte Ausgestaltungen gehen aus den nachfolgenden Beschreibungen, den Ansprüchen sowie den Zeichnungen hervor.

### Zeichnungen

Es zeigen:
- **Fig. 1**: Eine Aufsicht auf ein schematisch dargestelltes Kontaktelement mit einer Rastlanze;
- **Fig. 2**: einen Schnitt durch das Kontaktelement gemäß Figur 1 entlang einer Linie II - II;
- **Fig. 3**: einen Schnitt durch das Kontaktelement gemäß Figur 1 entlang einer Linie III - III;
- **Fig. 4 A-C**: eine schematische Darstellung der Einführung des erfindungsgemäßen Kontaktelements gemäß Figur 1 in eine Kontaktkammer und Darstellung der Verrastung innerhalb der Kontaktkammer, in Einzelschritten;
- **Fig. 5 A-B**: eine schematische Schnittdarstellung durch eine Kontaktkammer mit dem eingeführten Kontaktelement gemäß Figur 1 mit einer geöffneten und geschlossenen Sekundärverriegelungsstellung;
- **Fig. 6**: eine Draufsicht auf eine alternative erfindungsgemäße Ausführung eines Kontaktelements.

### Beschreibung eines Ausführungsbeispiels

In Figur 1 ist schematisch ein Kontaktelement 1 dargestellt. Das Kontaktelement 1 besteht aus einem Kontaktbereich 2 und einem in den Figuren nicht näher dargestellten Befestigungsbereich, an den eine elektrische Leitung anschlagbar ist. Der Kontaktbereich 2 ist im Querschnitt, so wie es in den Figuren 2 und 3 dargestellt ist, kastenförmig ausgebildet und weist an seinem einen Ende 3 eine Öffnung auf, die dazu dient, einen Gegenkontakt in der Ausführung eines sogenannten Messers aufzunehmen, um eine elektrische Steckverbindung zwischen einem Stecker und einem Gegenstecker herzustellen. Aus Gründen einer vereinfachten Darstellung ist der Innenbereich des Kontaktteils, in dem die eigentliche Verbindung zum Messer über beispielsweise Kontaktlamellen stattfindet, nicht dargestellt.

Die Darstellung der Figuren beschränkt sich ausschließlich auf die erfindungswesentlichen Punkte.

Der Kontaktbereich 2 umfasst ferner die erfindungsgemäß ausgebildete Rastlanze 4 und eine in dem Kontaktbereich 2 angeordnete Nut 5 (Figur 2). Die Rastlanze 4 ist als Teil des Kontaktelements 1 ausgebildet und hieran zungenartig angelenkt. Zwei parallel zueinander verlaufende Schlitze 6 führen dazu, dass die Rastlanze 4 zumindest in Pfeilrichtung 7 gemäß Figur 2 bewegbar ist. Ferner umfasst die Rastlanze 4 ein Kopfelement 8, das bei dem hier dargestellten Ausführungsbeispiel quadratisch ausgebildet ist. Erfindungsgemäß ist vorgesehen, dass das Kopfelement 8 in seinen äußeren Abmessungen immer dem übrigen Kontaktbereich 2 des Kontaktelements 1 entspricht, so dass keine überstehenden Elemente beim Einführen des Kontaktelements 1 in eine Kontaktkammer stören. Dadurch wird erfindungsgemäß erreicht, dass das Kontaktelement 1, so wie es in den Figuren 2 bis 3 dargestellt ist, beim Einführen in eine Kontaktkammer eine glatte Außenkontur aufweist, obwohl es eine mit der Kontaktkammer zusammenwirkende Rastlanze enthält.

In Figur 4 ist in drei Darstellungen (A, B und C) das schrittweise Einführen des erfindungsgemäßen Kontaktelements 1 gemäß Figur 1 bis 3 dargestellt.

Das erfindungsgemäß ausgebildete Kontaktelement 1 gemäß Darstellung A wird in seinem sogenannten Ausgangszustand, bei dem die Außenkontur der Rastlanze 4 mit der Außenkontur des übrigen Kontaktelements 1 abschließt, in eine Kontaktkammer 9 in Richtung des Pfeils S eingeführt. Die Kontaktkammer 9 ist derart gebildet, dass sie eine lichte Weite 10 aufweist, die geringfügig größer ist, als die Breite 11 des Kontaktelements 1 gemäß Figur 1. Ferner weist die Kontaktkammer 9 zumindest in einem Teilbereich eine Rippe 12 auf, die in dem hier dargestellten Zustand mit der auch in Figur 2 dargestellten Nut 5 des Kontaktelements 1 zusammenwirkt. Das Kontaktelement 1 wird soweit in Richtung des Pfeils S in die Kontaktkammer 9 eingeführt, bis das Kopfelement 8 den in Richtung des Pfeils S beginnenden Anfang der Rippe 12 kontaktiert.

Da das Kopfelement 8, wie es auch in Figur 3 dargestellt ist, vollflächig ausgebildet ist und damit die Nut 5 des übrigen Kontaktelements 1 überdeckt, wird durch eine rampenartige Ausbildung 13 der Rippe 12 innerhalb der Kontaktkammer 9 bewirkt, dass das Kopfelement 8 der Rastlanze 4 in Pfeilrichtung 7 bewegt wird (in Darstellung B_{I} gezeigt), während das Kontaktelement 1 weiter in Richtung des Pfeils S geführt wird.

Bevorzugt ist die rampenartige Ausbildung 13 innerhalb der Kontaktkammer 9 derart angeordnet, dass die Auslenkung der Rastlanze 4 bereits zu dem Zeitpunkt geschieht, bevor die Rastlanze 4 eine innerhalb der Kontaktkammer 9 vorgesehene Hinterschneidung 14 erreicht. Dies führt zur erhöhten Verrastsicherheit, wobei allerdings notwendig ist, dass das Auslenken der Rastlanze 4 in Pfeilrichtung 7 derart erfolgt, dass insbesondere in dem Übergangsbereich, in dem die Rastlanze 4 noch auf der Innenwandung der Kontaktkammer 9 vor Eindringen in die Hinterschneidung 14 entlang gleitet, eine mechanische Spannung auf das Kontaktelement 1 wirkt. Diese wird derart bemerkbar, dass durch Ausbeulen der Seitenwände der Rastlanze 4 die mechanische Spannung aufgenommen wird (in Darstellung B_{II} gezeigt). In diesem Fall kann es vorteilhafterweise auch sinnvoll sein, einen entsprechenden seitlichen Freiraum in dem Bereich 15 gemäß Figur 4 vorzusehen. Durch die mechanische Auslegung des Kontaktelements 1 ist sicherzustellen, dass die in den ausgebeulten Seitenwänden gespeicherte elastische Energie größer ist als die Verformungsenergie der Rastlanze 4, so dass diese tatsächlich ausklappt, sobald nach dem Passieren der Hinterschneidung 14 die Möglichkeit dazu besteht (Darstellung C).

Ferner ist in Figur 4, Darstellung C sowie in Figur 5 die Verwendung einer Sekundärverriegelung 16 sowie das Zusammenwirken der Sekundärverriegelung 16 mit dem bereits in der Hinterschneidung 14 angeordneten Kontaktelement 1 dargestellt. Figur 5 (Darstellung A und B) zeigt eine Draufsicht auf das Kopfelement 8, verrastet hinter der Hinterschneidung 14 und die Sekundärverriegelung 16, einmal in geöffneter Stellung (Darstellung A) und in geschlossener Stellung (Darstellung B).

Wird die Sekundärverriegelung 16 gemäß Figur 4 Darstellung C und Figur 5 Darstellung A über eine Verschiebeplatte 17, die senkrecht zur Pfeilrichtung S verschieblich gelagert ist, durchgeführt und die Sekundärverriegelungsebene in den Bereich von Hinterschneidung 14 und Rastlanze 4 gelegt, so ergibt sich durch einen Bereich 18, der durch die Verschiebung des Kopfelements 8 der Rastlanze 4 frei wird, die Möglichkeit, die Verschiebeplatte 17 an dieser Stelle einzuführen.

Dies bringt den Vorteil mit sich, dass die Sekundärverriegelung 16 neben der Verriegelung auch Kontrollfunktionen für die korrekte Ausführung der Primärverriegelung innerhalb der Kontaktkammer 9 bildet.

In Figur 5 ist die Darstellung der Verschiebeplatte 17 der Sekundärverriegelung 16 dargestellt, wobei zu entnehmen ist, dass durch Verschieben der Verschiebeplatte 17 in Pfeilrichtung 19 der Bereich 18 entsprechend durch die Verschiebeplatte 17 belegt wird und auf der Oberfläche des Kontaktelements 1 zur Anlage gelangt, so dass durch den Gegenstecker wirkende Steckkräfte nicht zur Verschiebung des Kontaktelements 1 innerhalb der Kontaktkammer 9 führen.

Sofern eine Demontage des Kontaktelements 1 vorgesehen ist, ist in Figur 6 eine alternative Darstellung des Kontaktelements 1' abgebildet. Es unterscheidet sich von dem in Figur 1 dargestellten Ausführungsbeispiel dadurch, dass das Kopfelement 8' eine Anlaufschräge 21 aufweist, die eine entsprechende Ausbildung für die Demontage ergeben soll. Dadurch wird erreicht, dass die Dichtmatte, die in der Regel aus Gummi besteht, wenig beschädigt wird, und es wird ebenfalls erreicht, dass an sich die scharfen Kanten des Blechbiegeteils, wie sie beispielsweise im Bereich 20 entstehen, dadurch abgedeckt werden.

Insbesondere durch die Ausbildung der Rastlanze 4 als einstückiges Teil, das mit dem übrigen Kontaktelement 1, 1' verbunden ist, wird durch Zusammenwirken mit einer Rippe 12 innerhalb der Kontaktkammer 9 erreicht, dass eine nicht federnde Rastlanze 4 zur Primärverriegelung eines Kontaktelements 1 innerhalb einer Kontaktkammer 9 auszubilden ist. Zudem ergibt die erfindungsgemäße Ausbildung die Möglichkeit, gleichzeitig eine Sekundärverriegelung 16 vorzusehen, die neben der Verriegelung auch Kontrollfunktionen für die korrekte Ausführung der Primärverriegelung innerhalb der Kontaktkammer 9 bildet.

## Patentansprüche

1. Anordnung umfassend mindestens ein Kontaktelement (1) und mindestens eine Kontaktkammer (9) zur Verwendung für einen ein- oder mehrpoligen elektrischen Steckverbinder mit einem Kontaktträger aus Isoliermaterial, der zumindest eine Reihe von Kontaktkammern (9) enthält, in denen mindestens ein Kontaktelement (1,1') einbringbar ist, wobei das Kontaktelement (1,1')
- einen Befestigungsabschnitt für die Aufnahme einer elektrischen Leitung und
- einen kastenförmigen Kontaktabschnitt (2) sowie
- eine an einem übrigen Kontaktbereich (2) des Kontaktelementes (1) zungenartig angelenkte Rastlanze (4) zeigt, die direkt oder indirekt mit der Kontaktkammer (9) verrastend zusammenwirkt,
wobei innerhalb der Kontaktkammer (9) mindestens eine Rippe (12) vorgesehen ist, die mit einer Nut (5) des Kontaktelements (1) zusammenwirkt und eine rampenartige Ausbildung (13) aufweist, wobei
die Rastlanze (4) im Wesentlichen ein Kopfelement (8; 8') umfasst, das, bezogen auf eine Einführrichtung des Kontaktelements (1) in eine Kontaktkammer (9), auf der der Kontaktkammer (9) abgewandten Seite des Kontaktelements (1; 1') angeordnet und quer zur Einführrichtung in die Kontaktkammer (9) (in Pfeilrichtung (7)) zur Verrastung des Kontaktelements (1; 1') in der Kontaktkammer (9) verschiebbar ist und das Kopfelement (8) in seinen änßeren Abmessungen immer dem übrigen Kontaktbereich (2) des Kontaktelements (1) entspricht, sodass keine überstechenden Elemente beim Einführen des Kontaktelements (1) in eine Kontaktkammer stören und das Kopfelement (8) und die Rastlanze (4) mit dem Kontaktelement (1) vor dem Einfügen des Kontaktelements (1; 1') in die Kontaktkammer (9) eine glatte Außengeometrie bilden,
**dadurch gekennzeichnet, dass** die Kontaktkammer (9) eine Hinterschneidung (14) aufweist, und die rampenartige Ausbildung (13) der Rippe (12) in Einführrichtung des Kontaktelements (1) in die Kontaktkammer (9) in Höhe vor der Hinterschneidung (14) angeordnet ist, und das Kopfelement (8; 8') der Rastlanze (4) im verrasteten Zustand mit einer Sekundärverriegelung (16) derart zusammenwirkt, dass ausschließlich im verrasteten Zustand der Rastlanze (4) in einer Hinterschneidung (14) einer Kontaktkammer (9) die Sekundärverriegelung (16) in ihre Schließstellung überführbar ist.

2. Anordnung nach Anspruch 1, **dadurch gekennzeichnet, dass** das Kopfelement (8) über die Rastlanze (4) mit dem Kontaktelement (1; 1') verbunden ist.

3. Anordnung nach Anspruch 2, **dadurch gekennzeichnet, dass** Rastlanze (4) und Kontaktelement (1; 1') ein einstückiges Teil bilden.

4. Anordnung nach mindestens einem der vorhergehenden An-sprüche, **dadurch gekennzeichnet, dass** das Kontaktelement (1; 1') zusammen mit der Rastlanze (4) ein Stanz-Biegeteil ist.

## Claims

1. Arrangement comprising at least one contact element (1) and at least one contact chamber (9) for use for a single- or multi-pole electrical plug connector having a contact support which is composed of insulating material and contains at least one row of contact chambers (9) into which at least one contact element (1; 1') can be introduced, with the contact element (1; 1') having
- a fastening section for receiving an electrical line and
- a box-like contact section (2) and also
- a latching lance (4) which is connected in an articulated manner in the manner of a tongue to another contact region (2) of the contact element (1) and which interacts in a latching manner directly or indirectly with the contact chamber (9), with at least one rib (12) being provided within the contact chamber (9), the said rib interacting with a groove (5) in the contact element (1) and having a ramp-like formation (13), with the latching lance (4) substantially comprising a head element (8; 8') which is arranged on that side of the contact element (1; 1') which is averted from the contact chamber (9) relative to an insertion direction of the contact element (1) into a contact chamber (9), and can be displaced transverse to the insertion direction into the contact chamber (9) (in arrow direction (7)) in order to latch the contact element (1; 1') in the contact chamber (9), and the outer dimensions of the head element (8) always corresponding to the other contact region (2) of the contact element (1), so that no protruding elements cause interference when the contact element (1) is inserted into a contact chamber, and the head element (8) and the latching lance (4) form a smooth outer geometry with the contact element (1) before the contact element (1; 1') is integrated into the contact chamber (9), **characterized in that** the contact chamber (9) has an undercut (14), and the ramp-like formation (13) of the rib (12) is arranged level with and in front of the undercut (14) in the insertion direction of the contact element (1) into the contact chamber (9), and the head element (8; 8') of the latching lance (4), in the latched state, interacts with a secondary locking system (16) in such a way that the secondary locking system (16) can be moved to its closed position solely in the latched state of the latching lance (4) in an undercut (14) in a contact chamber (9).

2. Arrangement according to Claim 1, **characterized in that** the head element (8) is connected to the contact element (1; 1') by means of the latching lance (4).

3. Arrangement according to Claim 2, **characterized in that** the latching lance (4) and the contact element (1; 1') form an integral part.

4. Arrangement according to at least one of the preceding claims, **characterized in that** the contact element (1; 1') together with the latching lance (4) is a stamped and bent part.

## Revendications

1. Ensemble comprenant au moins un élément de contact (1) et au moins au moins une chambre (9), destiné à être utilisé dans un connecteur électrique unipolaire ou multipolaire et présentant un porte-contact en matériau isolant,
le porte-contact contenant au moins une série de chambres de contact (9) dans lesquelles au moins un élément de contact (1; 1') peut être placé, l'élément de contact (1; 1') présentant
- une partie de fixation qui reprend un conducteur électrique,
- une partie de contact (2) en forme de boîtier et
- une lancette d'encliquetage (4) articulée en forme de languette sur une autre partie de contact (2) de l'élément de contact (1) et qui coopère directement ou indirectement par encliquetage avec la chambre de contact (9),
au moins une nervure (12) qui coopère avec une rainure (5) de l'élément de contact (1) et configurée en pente (13), étant prévue dans la chambre de contact (9),
la lancette d'encliquetage (4) comportant essentiellement un élément de tête (8; 8') qui est disposée sur le côté de l'élément de contact (1; 1') non tourné vers la chambre de contact (9) par rapport à une direction d'insertion de l'élément de contact (1) dans une chambre de contact (9) et qui peut coulisser transversalement par rapport à la direction d'insertion dans la chambre de contact (9) (dans la direction de la flèche (7)) pour encliqueter l'élément de contact (1; 1') dans la chambre de contact (9), et
les dimensions extérieures de l'élément de tête (8) correspondant toujours à l'autre partie de contact (2) de l'élément de contact (1), de sorte qu'aucun élément en débord ne gêne l'insertion de l'élément de contact (1) dans une chambre de contact, et
l'élément de tête (8) et la lancette d'encliquetage (4) formant avec l'élément de contact (1) une géométrie extérieure lisse avant l'insertion de l'élément de contact (1; 1') dans la chambre de contact (9),
**caractérisé en ce que**
la chambre de contact (9) présente une contre-dépouille (14) et la configuration (13) en forme de rampe de la nervure (12) est disposée en hauteur en avant de la contre-dépouille (14) dans la direction d'insertion de l'élément de contact (1) dans la chambre de contact (9) et
**en ce que** l'élément de tête (8; 8') de la lancette d'encliquetage (4) coopère en position encliquetée avec un verrouillage secondaire (16) de telle sorte que le verrouillage secondaire (16) ne puisse être transféré dans sa position de fermeture que lorsque la lancette d'encliquetage (4) est en position encliquetée dans une contre-dépouille (14) d'une chambre de contact (9).

2. Ensemble selon la revendication 1, **caractérisé en ce que** l'élément de tête (8) est relié à l'élément de contact (1; 1') par l'intermédiaire de la lancette d'encliquetage (4).

3. Ensemble selon la revendication 2, **caractérisé en ce que** la lancette d'encliquetage (4) et l'élément de contact (1; 1') forment une pièce d'un seul tenant.

4. Ensemble selon au moins l'une des revendications précédentes, **caractérisé en ce que** l'élément de contact (1; 1') est une pièce flexible estampée en même temps que la lancette d'encliquetage (4).
